# EUROPÄISCHE PATENTSCHRIFT

(11) **EP 3 060 353 B1**
(45) Veröffentlichungstag und Bekanntmachung des Hinweises auf die Patenterteilung: **14.04.2021**
(21) Anmeldenummer: 14777332.9
(22) Anmeldetag: 30.09.2014
(51) Int. Cl.: B05B 11/00, B65D 75/58, B05B 9/04, B05B 9/043, B05B 9/047, A47G 19/18

(54) **VERFAHREN ZUR DOSIERTEN ABGABE VON FLÜSSIGEN INHALTSSTOFFEN AUS EINEM SCHLAUCHBEUTEL SOWIE MITTEL ZUR AUSÜBUNG DES VERFAHRENS**
METHOD FOR DISPENSING LIQUID INGREDIENTS FROM A TUBULAR BAG IN A METERED MANNER, AND MEANS FOR CARRYING OUT THE METHOD
PROCÉDÉ DE DISTRIBUTION DOSÉE DE SUBSTANCES FLUIDES CONTENUES DANS UN SACHET TUBULAIRE ET MOYEN PERMETTANT LA MISE EN OEUVRE DU PROCÉDÉ

(30) Priorität: 25.10.2013 DE 102013221706
(43) Veröffentlichungstag der Anmeldung: 31.08.2016
(73) Patentinhaber: Syntegon Pouch Systems AG, 8222 Beringen (CH)
(72) Erfinder: BARRON, Dan, 8200 Schaffhausen (CH)
(74) Vertreter: Daub, Thomas
(86) Internationale Anmeldenummer: PCT/EP2014/070888
(87) Internationale Veröffentlichungsnummer: WO 2015/058933

(56) Entgegenhaltungen:
- WO-A1-2013/135434
- US-A1- 2005 087 555
- US-A1- 2011 121 028
- US-A1- 2012 248 149

## Beschreibung

Die vorliegende Erfindung betrifft ein Verfahren zur dosierten Abgabe von dickflüssigen oder pastösen, aseptisch abgepackten Inhaltsstoffen aus einem vor der Erstbenützung geschlossenen Schlauchbeutel mit einer daran angebrachten Einwegpumpe, deren Einlass mit einem Schneidorgan drehfest mit der Pumpe verbunden ist, und wobei der Einlass mit dem Schneidorgan ein Aussengewinde aufweist, welches in einem Stutzen mit einem Flansch, der auf dem Schlauchbeutel angebracht ist, verbunden ist und wobei der Auslass der Pumpe mit einem Austrittsrohr mit einem dichtend abschliessenden Ventil versehen ist, wobei in einem ersten Schritt vor der Erstdossierung die Pumpe mit dem Schneidorgan gedreht wird, bis das Schneidorgan den Schlauchbeutel aufgeschnitten hat.

In der Gastronomie sind die Gesundheits- und Reinheitsvorschriften und - ansprüche von grösster Bedeutung. Dabei spielen flüssige und pastöse Lebensmittel, die dosiert abgegeben werden, eine bedeutende Rolle. Insbesondere im Bereich der Schnellimbisse werden Mayonnaise, Ketchup und Tartar Saucen, in grossen Mengen dosiert abgegeben. Ebenso in der herkömmlichen Gastronomie werden Salatsaucen auf diese Art dosiert abgegeben.

Hierzu stehen seit wenigen Jahren auch sogenannte Schlauchbeutel zur Verfügung. In diesen Schlauchbeuteln sind solche flüssige oder pastöse Lebensmittel aseptisch abgepackt und werden somit aseptisch angeliefert. Bisher wurde bei der Erstöffnung durch einen Flansch mit einer Muffe ein Spund durchgedrückt und dieser mechanisch befestigt. Am Spund wurde ein Schlauch angeschlossen, der dann mit einer mechanisch oder motorisch betriebenen Dosierpumpe in Verbindung steht, mittels dem die dosierte Abgabe erfolgt.

Allein schon beim Anbringen des Spunds gelangt normalerweise Luft in den Schlauchbeutel und damit entsprechend auch Bakterien, die dann die Quelle mikrobiellen Wachstums sind. Auch beim Auslass des Dosierers nach der Pumpe bleiben Restmengen der abgegebenen Lebensmittel hängen und sind der Umgebungsluft ausgesetzt und eine Kontaminierung ist praktisch nie auszuschliessen.

Im Gegensatz zu Flaschen oder festen Kunststoffbehälter sind die Schlauchbeutel absolut schlaff und durch das abgegebene Material entsteht im Schlauchbeutel selbst kein Unterdruck der ein Rücksaugen des abgegebenen Materials bewirkt. Die Anmelderin hat selbst verschiedene Dosiervorrichtungen sowie eine, zur Anbringung an einem Schlauchbeutel geeignete Einwegpumpe zum Patent angemeldet und auf den Markt gebracht.

Aus WO 2013/135434 A1 ist bereits ein Verfahren zur dosierten Abgabe von dickflüssigen oder pastösen, aseptisch abgepackten Inhaltsstoffen aus einem vor der Erstbenutzung geschlossenen Schlauchbeutel mit einer daran angebrachten Einwegpumpe sowie der Schlauchbeutel selbst bekannt.

Aus US 2012/248149 A1 ist ein Flüssigkeitsdispenser, der mit einer rotierenden Verdrängerpumpe arbeitet, bekannt.

Aus US 2011/121028 ist ein in der Nahrungsmittelindustrie einsetzbares Dosiergerät für Schlauchbeutel mit einem Einweg-Silikon-Ventil am Auslass bekannt.

Mit dem, von der Anmelderin angebotenen, kombinierten Schlauchbeutel mit Einwegpumpe lässt sich ein Schlauchbeutel so öffnen, dass dabei der aseptische

Inhalt nicht kontaminiert wird. Nicht gelöst war bisher das Problem, dass nach jeder Dosierung eine gewisse Restmenge im Bereich des Austrittsrohres verbliebt. Sogar mit Anbringung eines Ventiles am Ende des Austrittsrohres verbleiben Restmengen im Bereich dieses Ventiles hängen und eine Kontaminierung dieser Restmenge lässt sich folglich bisher noch nicht vermeiden. Zwar sind durchaus Membranventile auf dem Markt vorhanden, die relativ dicht und sauber schliessen, aber minimale Restmengen in diesem Bereich liessen sich bisher nicht vermeiden.

Es ist daher die Aufgabe der vorliegenden Erfindung dieses obgenannte Problem zu lösen. Dieses Problem wird einerseits durch ein Verfahren gelöst, gemäss dem Oberbegriff des Patentanspruches 1, wobei des Weiteren
a) die Pumpe solange betrieben wird, bis der Inhalt eines vorgebbaren Dosiervolumens aus dem abschliessenden Ventil ausgetreten ist,
b) die Pumpe danach in umgekehrter Drehrichtung betrieben wird, bis mindestens der im Bereich des Ventiles vorhandenen Inhaltsstoffes bis in das Austrittsrohr zurückgesogen ist und dabei das Ventil in Schliesszustand gelangt oder verbleibt,
wobei das Ventil im geschlossenen Zustand innerhalb des Austrittsrohres unter Verdrängung von Inhaltsstoff um einen Teil des Austrittsrohrvolumens als Rücksaugvolumen durch Verschiebung oder Verformung des Ventiles in die Einwegpumpe zurückgesogen wird, und wobei das Rücksaugvolumen kleiner als 10% des Austrittsrohrvolumens ist.

Das an sich zurückzusaugende Volumen ist äusserst gering. Die Pumpe in umgekehrter Drehrichtung in Abhängigkeit der zurückzusaugenden Menge zu betreiben wäre sehr schwierig, praktisch unmöglich. Wird aber mehr zurückgezogen als Material zum Zurücksaugen vorhanden ist, so wird folglich Luft in das Austrittsrohr eingesogen werden. Nach längerer Nichtbenutzung über Nacht, sollte vorsichtshalber am Folgetag mindestens ein Dosiervorgang durchgeführt werden ohne den dosierten Inhalt zu verwenden Um dies zu vermeiden, wird vorteilhafterweise vorgeschlagen, dass das Ventil im geschlossenen Zustand innerhalb des Austrittsrohres unter Verdrängung von Inhaltsstoffen um einen Teil als Rücksaugvolumen durch Verschiebung oder Verformung des Ventiles in die Einwegpumpe zurückgesogen wird.

Im Prinzip könnte man das gesamte Volumen des Austrittsrohres zurücksaugen. Dies würde aber wiederum eine äusserst exakte Steuerung der Einwegpumpe bedingen und um dies zu vermeiden, wird bevorzugterweise das Verfahren so betrieben, dass das Rücksaugvolumen geringer gehalten wird als das Volumen des Austrittsrohres, insbesondere weniger als 10% des Volumens des Austrittsrohres.

Des Weiteren wird ein Schlauchbeutel mit Pumpe gemäss Anspruch 2 zur Ausübung des Verfahrens vorgeschlagen, wobei das Ventil eine Membran mit einem Gleitring umfasst und der Gleitring mit mindestens einem O-Ring im Austrittsrohr dichtend gleitend geführt ist.

Weitere vorteilhafte Formen des Verfahrens und des Schlauchbeutels mit Pumpe zur Ausübung des Verfahrens gehen aus den abhängigen Patentansprüchen hervor und deren Bedeutung und Wirkung wird in der nachfolgenden Beschreibung mit Bezug auf die beiliegenden Zeichnungen erläutert. Es zeigt:
- Figur 1: eine mögliche Ausgestaltungsform eines für das Verfahren geeigneten Schlauchbeutels mit bereits angebrachtem Stutzen und Flansch und
- Figur 2: einen auf den Schlauchbeutel zu applizierenden Stutzen mit Flansch und die dazu passende Einwegpumpe vor der Montage, während
- Figur 3: die Einwegpumpe in den Stutzen mit Flansch eingeschraubt ist, jedoch bevor eine Perforation des Schlauchbeutels erfolgen kann.
- Figur 4: zeigt den Schlauchbeutel zusammen mit der Einwegpumpe in der betriebsbereiten Lage und
- Figur 5: die Situation nach Figur 4 in einer um 90° gedrehten Position.
- Figur 6: stellt eine Lösung dar einer erfindungsgemässen Ausführung mit einem im Austrittsrohr unter Saug- beziehungswiese Druckbedingung bewegbaren Ventils. In
- Figur 7: ist dieses Ventil während der Dosiermengenabgabe im offenen Zustand gezeigt.
- Figur 8: zeigt eine nicht erfindungsgemäße Variante des zur Ausübung des Verfahrens geeigneten Ventils, wobei dieses Ventil lagefest im Austrittsrohr angeordnet ist, wobei Figur 8 eine Position im rückgesogenen Zustand zeigt, während
- Figur 9: dieses nicht erfindungsgemäße Ventil in der offenen Position, also bei der Abgabe des zu dosierenden Schlauchbeutelinhaltes zeigt.

Zur Erläuterung des Verfahrens werden vorerst die an sich bekannten Mittel die hierzu verwendet werden kurz beschrieben. Hierbei wird von einem Schlauchbeutel 1 ausgegangen, in dem ein Inhaltsstoff 12 aseptisch abgepackt ist. Der Schlauchbeutel kann dabei selbstverständlich verschiedenste Ausführungsformen haben. In der Figur 1 jedoch ist eine an sich bekannte äusserst einfache Ausführungsform dargestellt. Der Schlauchbeutel 1 ist allseitig über Schweissnähte 11 verschlossen und der Inhaltsstoff 12 wird darin während der Herstellung des Schlauchbeutels eingebracht. Die Vorderwand und die dahinter liegende rückseitige Wand werden über die seitlichen Schweissnähte 11 miteinander verbunden. Im untersten Bereich erfolgt hier eine Falzbildung, wobei im Bereich 11" vier Folienlagen übereinander liegen. So bildet sich hier eine Bodenfläche 15 auf der ein Stutzen 2 mit einem Flansch 3 aufgeschweisst wird. Nun füllt man den Schlauchbeutel 1 mit einem Inhaltsstoff 12 und sobald die gewünschte Abfüllmenge erreicht ist, wird die obere Schweissnaht 11' angebracht. Dies kann so erfolgen, dass während des Schweissprozesses auch noch eine eingeschlossene Restmenge Luft abgesaugt werden kann. Sobald die obere Schweissnaht 11' verschlossen ist, ist der Inhaltsstoff 12 aseptisch verpackt.

Hier wird der allgemeine Begriff Inhaltsstoff verwendet und dieser steht insbesondere für dickflüssige und pasteuse Lebensmittel, wie beispielsweise Speiseöle, Molkereiprodukte, Salatsaucen oder andere in der Gastronomie eingesetzte Saucen oder pastöse Lebensmittel, wie Mayonnaise, Ketchup, Tartarsauce, verschiedene Fruchtmarkpasten, wie sie in Eisdielen mit Speiseeis beigegeben werden.

Der abgefüllte Schlauchbeutel wird bereits mit einer Einwegpumpe 4 ausgeliefert. In der Figur 2 ist die Einwegpumpe teilweise ersichtlich vor deren Montage mit dem Stutzen 2, der mittels einem Flansch 3 am Schlauchbeutel 1 befestigt ist.

Die Einwegpumpe 4 besitzt einen rohrförmigen Einlass 5 an dem ein Aussengewinde 7 angebracht ist. Der rohrförmige Einlass 5 ist am Pumpenrohr 14 einstückig angeformt. Am Pumpengehäuse abgelegenen Ende ist am rohrförmigen Einlass 5 mit Schneidorgan 6 angebracht. Im vorliegenden Fall weist das Schneidorgan 6 zwei oder drei endständigen, geneigten und gezahnten Schneiden auf, mittels der die Folie des Schlauchbeutels 1 perforiert und geschnitten werden kann. Der rohrförmige Einlass mit dem Aussengewinde 7 wird in den Stutzen 2 eingeschraubt, wobei das Innengewinde 21 im Stutzen mit dem Aussengewinde 7 am rohrförmigen Einlass 5 im Eingriff steht. Nicht dargestellte Sicherheitsanschläge auf der Einwegpumpe 4 bewirken, dass der rohrförmige Einlass 5 nicht soweit in den Stutzen 2 eingeschraubt wird, dass dieser mit der Folie des Schlauchbeutels 1 in Berührung steht.

Diese Transportposition ist in der Figur 3 ersichtlich. In der Figur 3 erkennt man auch eine Antriebswelle 10 die mit einem mechanischen Antrieb oder mittels einem Elektromotor kuppelbar ist. Die Antriebswelle 10 der Einwegpumpe 4 sowie die Abtriebswelle eines meachanischen Antriebes oder eines Elektromotores lassen sich durch entsprechende Formgebungen die aufeinander angepasst sind formschlüssig zusammenstecken. In der Figur 3 erkennt man nun auch ein mit dem Pumpengehäuse 14 der Einwegpumpe einstückig verbundenes Austrittsrohr 8. In oder an diesem Austrittsrohr 8 ist ein dieses Austrittsrohr abschliessendes Ventil 9 angebracht. Bezüglich den möglichen Ausgestaltungsformen dieses abschliessenden Ventils 9 wird später noch eingegangen.

In der Figur 4 ist nun der erste Verfahrensschritt ersichtlich. Der Schlauchbeutel 1 ist hier gegenüber der Figur 1 um 90° gedreht dargestellt so, dass die Schweissnaht 11 praktisch mittig verläuft. Die Schweissnaht 11 ist im unteren Ende nicht erkennbar, da es sich hierbei um die hintere Schweissnaht handelt, weil der Schlauchbeutel 1 hier mittig geschnitten ist. Die hier dargestellte Position verdeutlicht die Situation nach dem die Einwegpumpe 4 mit ihrem rohrförmigen Einlass 5 an dessen Ende das Schneidorgan 6 angeformt ist vollständig eingeschraubt worden ist, so dass die Einwegpumpe 4 mit Abstützelementen 18, die am Pumpengehäuse 14 angeformt sind oben am Stutzen 2 anliegen. Durch die Drehbewegung hat nun das Schneidorgan 6 die Folie des Schlauchbeutels aufgeschnitten, so dass nun ein Lappen 13 nach innen ragt und durch das Schneidorgan 6 von der aufgeschnittenen Öffnung weggehalten wird. Diese Öffnung erfolgt ohne dass dabei Luft in den Schlauchbeutel eindringen kann. Durch den an den Schlauchbeutel 1 anliegenden atmosphärischen Druck, symbolisiert durch die Pfeile 16, wird der Inhaltsstoff 12 vielmehr durch das hohlzylindrische Schneidorgan 6 und den rohrförmigen Einlass 5 in die Einwegpumpe 4 gedrückt. Dies wird durch die Pfeile 19', die in der Figur 5 dargestellt sind verdeutlicht.

Bei der Inbetriebnahme wird nun die Einwegpumpte 4 so lange betrieben, bis eine erste Menge des Inhaltsstoffes 12 aus dem Austrittsrohr 8 ausgedrückt wird. Nun ist sichergestellt, dass in der Einwegpumpe 4 beziehungsweise im Austrittsrohr 8 keine Luft mehr enthalten ist. Bei der nachfolgenden Dosierung tritt nun der Inhaltsstoff 12 in der vorgegebenen Dosiermenge aus. Dies wird durch den Pfeil 17 symbolisiert. Sind die einzelnen Dosiermengen relativ klein, so wird man bei der Erstdosierung die Pumpe so betreiben, dass diese im Dauerpumpzustand betrieben wird bis eine Erstmenge nicht dosierten Inhaltsstoff 12 austritt. Sind die einzelnen dosierten Austrittsmengen jedoch relativ gross, so genügt es lediglich am Anfang ein oder zwei Dosiermengen abzugeben bevor das System betriebsbereit ist. Der Dauerbetrieb ist unproblematisch, wenn die Einwegpumpe mittels einem Elektromotor betrieben wird. Erfolgt dies jedoch mechanisch, beispielsweise mittels einem Hebel bei dem ein Getriebe jeweils schrittweise bewegt wird, so sind mehrere Pumpschübe erforderlich.

Sobald die Einwegpumpe 4 im normalen Dosierbetrieb ist, wird nun nach jedem Pumpvorgang die Einwegpumpe 4 in der Gegendrehrichtung betätigt und führt somit eine Saugbewegung durch. Dies ist durch den Pfeil 19 symbolisiert. Das Rücksaugvolumen, ist dabei proportional zur Rückdrehbewegung. Die Rücksaugbewegung wird so durchgeführt, dass das Rücksaugvolumen geringer ist, als das Volumen des Innenraumes des Austrittsrohres 8. Bevorzugterweise wird man das Rücksaugvolumen < 10% des Volumens des Austrittsrohres wählen, wobei meist ein noch kleineres Rücksaugvolumen genügt. So kann dieses Rücksaugvolumen durchaus auch geringer sein als 10% des Volumens des Inhaltsstoffes 12 das sich im Austrittsrohr 8 befindet.

In vielen Fällen könnte es sich folglich um ein Rücksaugvolumen handeln, welches nur wenige mm³ betreffen würde. Eine derart kleine Menge lässt sich vielfach nicht exakt zurücksaugen. Folglich wird man das Rücksaugvolumen grösser wählen als dies unbedingt erforderlich ist. Um dies zu realisieren, sieht man ein Ventil 9 vor, dass im Austrittsrohr 8 eine dichtend und gleitend gelagerte oder umstülpbare Membran umfasst. Hierdurch wird erreicht, dass beim Rücksaugen entweder das Ventil schliesst oder bereits im geschlossenen Zustand innerhalb des Austrittsrohres 8 unter Verdrängung von zusätzlichem Inhaltsstoff 12 aus dem Austrittsrohr 8, um einen Teil des Austrittsrohrvolumens durch Verschiebung oder Verformung des Ventiles in die Einwegpumpe zurückgesogen wird, ohne dass dabei Luft in das Austrittsrohr 8 bzw. in die Einwegpumpe 4 oder gar in den Schlauchbeutel 1 gelangen kann.

Die Ausgestaltung solcher beweglicher oder verformbarer selbstschliessender Membranventile sind im Bereich der Kunststoffverschlüsse an sich bekannt. Hierzu wird insbesondere auf die EP 1 958 883 verwiesen. Auch aus der EP 0 743 259 ist ein solches selbstschliessendes Membranventil, welches sich formlich anpasst, bekannt.

In den Figuren 6 und 7 ist ein erfindungsgemäßes Ventil als bewegliches Ventil 90 in zwei verschiedenen Positionen dargestellt. Dieses bewegliche Ventil 90 weist einen Gleitring 91 auf, dessen äusserer Durchmesser geringfügig kleiner ist als der Durchmesser des Austrittsrohres 8. Im Gleitring 91 ist eine Membran 93 gehalten, die einen Schlitz 94 aufweist, der sich beim Anlegen eines gewissen Druckes öffnet. Der Gleitring 91 ist hier mit zwei O-Ring-Dichtungen 92 versehen, welche den Gleitring 91 gegenüber dem Austrittsrohr 8 dichten. Zum Öffnen des Schlitzes 94 muss erst ein genügender Druck aufgebaut werden. Dieser Druck genügt, um den Gleitring 91 mit der Membran 93 in eine Abwärtsbewegung zu versetzen. Erst wenn der Gleitring 91 an einer unteren Anschlagswulst 96 ansteht kann der Druck weiter erhöht werden bis sich der Schlitz 94 öffnet, worauf eine gewünschte Dosiermenge des Inhaltsstoffes 12 abgegeben wird, wie dies symbolisch in der Figur 7 gezeigt wird. Sobald die Pumpe still steht und der Druck somit abnimmt schliesst sich der Schlitz 94 der Membran 93 und die Pumpe wird nun saugend betrieben, so dass Reste die im Bereiche des Schlitzes 94 vorhanden sind hineingesaugt werden und dann das geschlossene Ventil 9 sich nach oben bewegt und auch hier ist ein Anschlag vorgesehen der im Prinzip praktisch im oberen Endbereich des Austrittsrohres 8 angeordnet sein kann. Da aber in Tat und Wahrheit das Rücksaugvolumen relativ gering ist, wird sich der Gleitring 91 normalerweise auch nur gering in Richtung zum Anschlag, der durch eine obere Anschlagwulst 95 gebildet ist, bewegen. In der Figur 7 ist das maximale

Rücksaugvolumen V_{RS} angegeben. Das gesamte Volumen des Austrittsrohres 8 ist in der Figur 7 mit V_{AR} ebenfalls eingezeichnet.

Die hier stark übertriebenen Grössenverhältnisse sollen lediglich dazu dienen, die Verhältnisse deutlich sichtbar zu machen. Dies trifft insbesondere für jene nicht erfindungsgemäße Ausführung zu, die in den Figuren 8 und 9 gezeigt ist. Hier besteht das umstülpbare bzw. verformbare Ventil 190 aus einer eigentlichen Membran 191 die Membranwandanteile 192 aufweist. Am freien Ende bzw. dem der eigentlichen Membran 191 abgelegenen Ende der Membranwandanteil 192, ist das verformbare Ventil 190 mittels einem Spannring 193 gehalten. Um einen sicheren Halt zu bilden, kann an der Innenwand des Austrittsrohres 8 eine umlaufende Haltenut 195 eingeformt sein. Die Position gemäss der Figur 8 ist jene Position die das Ventil 190 nach dem Rücksaugvorgang einnehmen kann. Dies ist selbstverständlich die maximale Verformung. Nachdem mittels der Einwegpumpe Druck aufgebaut worden ist, stülpt sich das Ventil in die Position gemäss der Figur 9 um und sobald der Druck sich weiter erhöht öffnet sich der Schlitz 194 in der eigentlichen Membran 191 und der Inhaltsstoff 12 wird dosiert abgegeben.

In der Figur 3 ist ein solches nicht erfindungsgemäßes umstülpbares beziehungsweise verformbares Ventil 190 in realistischer Formgebung dargestellt. Hierbei handelt es sich um ein Ventil, welches beispielsweise der Variante gemäss der EP 1 958 883 entspricht. Um dieses einfach montieren zu können, weist das Austrittsrohr 8 einen umlaufenden Kragen 81 auf. Im Zwischenraum zwischen dem Austrittsrohr 8 und dem umlaufenden Kragen 81 wird eine Verdickung des Ventiles formschlüssig und/oder kraftschlüssig gehalten. Unter Druck wölbt sich die Membran 191 von der hier dargestellten Position nach unten und der Schlitz in der Membran öffnet sich. Sobald die Einwegpumpe 4 in saugender Richtung gedreht wird, wird die Membran mit dem geschlossenen Schlitz in die Position gemäss der Figur 3 zurückbewegt.

Es ist selbstverständlich, dass bei der Durchführung des Verfahrens die Dosiermenge dank dem Ventil 9, welches entweder ein bewegliches Ventil 90 oder ein verformbares Ventil 190 ist leichte Abweichungen aufweisen kann. Dies ist hier aber nicht relevant. Eine grammgenaue Dosierung muss in der Gastronomie meist nicht eingehalten werden. Viel wesentlicher ist jedoch, dass die Dosierung sauber und ohne dabei Luft in den Schlauchbeutel zu fördern eine mindestens quasi aseptische Abgabe ermöglicht.

### Bezugszeichenliste:

- 1: Schlauchbeutel
- 2: Stutzen
- 3: Flansch
- 4: Einwegpumpe
- 5: Einlass, rohrförmig
- 6: Schneidorgan
- 7: Aussengewinde
- 8: Austrittsrohr
- 81: umlaufender Kragen
- 9: Ventil
- 10: Antriebswelle
- 11: Schweissnaht
- 11': obere Schweissnaht
- 12: Inhaltsstoff
- 13: Lappen des Schlauchbeutels
- 14: Pumpengehäuse
- 15: Pfeil: Drehrichtung zur Betätigung des Schneideorgans
- 16: Pfeil: Druck der Atmosphäre auf Schlauchbeutel
- 17: Pfeil: Austritt der Dosiermenge des Inhaltstoffes 12
- 18: Abstützelement am Pumpengehäuse 14
- 19: Pfeil: Saugrichtung
- 81: umlaufender Kragen
- 90: bewegliches Ventil
- 91G: Gleitring
- 92: O-Ring-Dichtungen
- 93: Membran
- 94: Schlitz
- 95: obere Anschlagswulst
- 96: untere Anschlagswulst
- 190: umstülpbares bzw. verformbares Ventil
- 191: Membran
- 192: Membranwandanteil
- 193: Spannring
- 194: Schlitz
- 195: umlaufende Haltenut

- V_{AR}: = Volumen des Austrittsrohres
- V_{RS}: = maximales Rücksaugvolumen

## Patentansprüche

1. Verfahren zur dosierten Abgabe von dickflüssigen oder pastösen, aseptisch abgepackten Inhaltsstoffen aus einem vor der Erstbenützung geschlossenen Schlauchbeutel (1) mit einer daran angebrachten Einwegpumpe (4), deren Einlass (5) mit einem Schneidorgan (6) drehfest mit der Pumpe verbunden ist, und wobei der Einlass (5) mit dem Schneidorgan (6) ein Aussengewinde (7) aufweist, welches in einem Stutzen (2) mit einem Flansch (3), der auf dem Schlauchbeutel (1) angebracht ist, verbunden ist und wobei der Auslass der Einwegpumpe (4) als Austrittsrohr (8) mit einem dichtend abschliessenden Ventil (9) gestaltet ist, wobei in einem ersten Schritt vor der Erstdossierung die Einwegpumpe (4)mit dem Schneidorgan (6) gedreht wird, bis das Schneidorgan (6) den Schlauchbeutel (1) aufgeschnitten hat, **dadurch gekennzeichnet, dass**
a) die Einwegpumpe (4) so lange betrieben wird, bis der Inhaltstoff (2) eines frei wählbaren Volumens aus dem abschliessenden Ventil (9) ausgetreten ist,
b) die Einwegpumpe (4) danach in umgekehrter Drehrichtung betrieben wird, bis mindestens, der im Bereich des Ventiles (9) vorhandene Inhaltsstoff (12) bis in das Austrittsrohr (8) zurückgesogen ist wobei das Ventil (9) in Schliesszustand gelangt oder verbleibt,
wobei
das Ventil (9) im geschlossenen Zustand innerhalb des Austrittsrohres (8) unter Verdrängung von Inhaltsstoff (12) um einen Teil des Austrittsrohrvolumens (V_{AR}) als Rücksaugvolumen (V_{RS}) durch Verschiebung oder Verformung des Ventiles (9) in die Einwegpumpe (4) zurückgesogen wird, und wobei das Rücksaugvolumen (V_{RS}) kleiner als 10% des Austrittsrohrvolumens (V_{AR}) ist.

2. Schlauchbeutel (1) zur Ausübung des Verfahrens nach Patentanspruch 1, mit einer daran angebrachten rotierenden Einwegpumpe (4), deren Einlass (5) mit einem Schneidorgan (6) drehfest mit der Pumpe verbunden ist, und wobei der Einlass (5) mit dem Schneidorgan (6) ein Aussengewinde (7) aufweist, welches in einem Stutzen (2) mit einem Flansch (3), der auf dem Schlauchbeutel (1) angebracht ist, verbunden ist und wobei der Auslass der Einwegpumpe (4) als Austrittsrohr (8) mit einem dichtend abschliessenden Ventil (9) gestaltet ist, wobei, dass das Ventil (9) innerhalb des Austrittsrohrs (8) gehalten ist und eine dichtend und gleitend gelagerte Membran (93) umfasst, wobei die Einwegpumpe (4) in umgekehrter Drehrichtung betreibbar ist zum Zurücksaugen mindestens des im Bereich des Ventiles (9) vorhandenen Inhaltsstoffs (12) bis in das Austrittsrohr (8), wobei das Ventil (9) in Schließzustand gelangt oder verbleibt, **dadurch gekennzeichnet, dass** die Membran (93) einen Gleitring (91) umfasst und der Gleitring (91) mit mindestens einem O-Ring im Austrittsrohr (8) dichtend gleitend geführt ist.

3. Schlauchbeutel mit Einwegpumpe (4) nach Anspruch 2, **dadurch gekennzeichnet, dass** im Austrittsrohr (8) eine obere pumpennahe Anschlagswulst (95) und eine untere austrittsnahe Anschlagswulst (96) vorgesehen ist, die die Endpositionen des Ventils (90) definieren.

## Claims

1. Method for a metered dispensing of viscous or paste-like, aseptically packaged ingredients from a tubular bag (1) which is closed before first use, with a single-use pump (4) attached thereto, whose inlet (5) comprises a cutter organ (6) and is connected to the pump in a rotationally fixed manner,
the inlet (5) with the cutter organ (6) having an exterior thread (7) which is, within a connection piece (2), connected to a flange (3) that is arranged on the tubular bag (1), and
the outlet of the disposable pump (4) being implemented as a discharge pipe (8) with a sealing and closing valve (9),
wherein in a first step prior to the first metering, the disposable pump (4) with the cutter organ (6) is rotated until the cutter organ (6) has cut the tubular bag (1) open,
**characterised in that**
a) the disposable pump (4) is operated until the ingredient (2) of a freely selectable volume has been discharged from the closing valve (9),
b) the disposable pump (4) is then operated in the inverse rotation direction until at least the ingredient (12) present in a region of the valve (9) has been sucked back into the discharge pipe (8), the valve (9) entering the closed state or remaining in the closed state,
wherein the valve (9), in its closed state, is sucked back into the disposable pump (4) by a shifting or deformation of the valve (9), while ingredient (12) is displaced by a portion of the discharge pipe volume (V_{AR}) as a re-suck volume (V_{RS}), and wherein the re-suck volume (V_{RS}) is smaller than 10 % of the discharge pipe volume (V_{AR}).

2. Tubular bag (1) for carrying out the method according to claim 1,
with a rotating disposable pump (4) attached thereto, whose inlet (5) comprises a cutter organ (6) and is connected to the pump in a rotationally fixed manner, the inlet (5) with the cutter organ (6) having an exterior thread (7) which is, within a connection piece (2), connected to a flange (3) that is arranged on the tubular bag (1), and
the outlet of the disposable pump (4) being implemented as a discharge pipe (8) with a sealing and closing valve (9),
wherein the valve (9) is held within the discharge pipe (8) and comprises a membrane (93) that is supported in a sealing and gliding manner,
wherein the disposable pump (4) is operable in an inverse rotation direction for a re-sucking at least of the ingredient (12) present in the region of the valve (9) into the discharge pipe (8),
wherein the valve (9) enters the closed state or remains in the closed state, **characterised in that** the membrane (93) comprises a glide ring (91) and the glide ring (91) is guided in the discharge pipe (8) with at least one O-ring in a sealing and closing manner.

3. Tubular bag (1) with a disposable pump (4) according to claim 2, **characterised in that** in the discharge pipe (8) an upper abutment bulge (95) near the pump and a lower abutment bulge (96) near the outlet are provided, which define the end positions of the valve (90).

## Revendications

1. Procédé pour la distribution dosée des ingrédients visqueux ou pâteux, ensachés aseptiquement, provenant d'une poche tubulaire (1), qui est en état fermé avant la première utilisation et qui comprend une pompe jetable (4) attachée là-dessus, l'entrée (5) de la pompe jetable (4) comprenant un organe coupeur (6) et étant raccordé à la pompe d'une manière immobile en rotation,
où l'entrée (5) comprenant l'organe coupeur (6) comporte un filetage extérieur (7) qui est raccordé, dans une douille (2), à une bride disposée sur la poche tubulaire (1) et
où la sortie de la pompe jetable (4) est implémentée comme tube de sortie (8) avec une valve de fermeture et scellage (9),
où dans une première étape avant un premier dosage la pompe jetable (4), avec l'organe coupeur (6), est tournée jusqu'à ce que l'organe coupeur (6) aie coupé la poche tubulaire (1),
**caractérisé en ce que**
a) la pompe jetable (4) est opérée jusqu'à ce que l'ingrédient (2) d'un volume librement sélectable aie sorti de la valve de fermeture (9),
b) la pompe jetable (4) est ensuite opérée en direction de rotation inverse jusqu'à ce qu'au moins l'ingrédient (12) présent dans une proximité de la valve (9) aie été re-aspiré dans le tube de sortie (8), la valve (9) entrant dans l'état fermé ou restant en état fermé,
où dans le tube de sortie (8) la valve (9), en état fermé, est re-aspirée - moyennant un décalage ou une déformation de la valve (9) - dans la pompe jetable (4) avec un déplacement de l'ingrédient (12) par une portion du volume de tube de sortie (V_{AR}) comme volume re-aspiré (V_{RS}), et
où le volume re-aspiré (V_{RS}) est inférieur à 10 % du volume de tube de sortie (V_{AR}).

2. Poche tubulaire (1) pour une exécution du procédé selon la revendication 1, avec une pompe rotative jetable (4) attaché là-dessus, l'entrée (5) de ladite pompe rotative jetable (4) comprenant un organe coupeur (6) et étant raccordée à la pompe d'une manière immobile en rotation,
où l'entrée (5), avec l'organe coupeur (6), comporte un filetage extérieur (7) raccordé, dans une douille (2), à une bride (3) disposée sur la poche tubulaire (1) et où la sortie de la pompe jetable (4) est implémentée comme tube de sortie (8) avec une valve de fermeture et scellage (9),
où la valve (9) est retenue dans le tube de sortie (8) et comporte une membrane (93) supportée d'une manière scellante et glissante,
où la pompe jetable (4) est opérable en direction de rotation inverse pour une re-aspiration dans le tube de sortie (8) au moins de l'ingrédient (12) qui est présent dans une proximité de la valve (9),
la valve (9) entrant dans l'état fermé ou restant dans l'état fermé, **caractérisée en ce que** la membrane (93) comprend une bague coulissante (91) et la bague coulissante (91) est guidée dans le tube de sortie (8) avec au moins un joint torique d'une manière scellante et glissante.

3. Poche tubulaire avec une pompe jetable (4) selon la revendication 2, **caractérisée en ce que** dans le tube de sortie (8) un bourrelet-butée supérieur (95) près de la pompe et un bourrelet-butée inférieur (96) près de la sortie sont pourvus, qui définissent les positions d'extrémité de la valve (90).
